# FASCICULE DE BREVET EUROPEEN

(11) **EP 0 810 849 B1**
(45) Date de publication et mention de la délivrance du brevet: **14.05.2003**
(21) Numéro de dépôt: 96939800.7
(22) Date de dépôt: 12.12.1996
(51) Int. Cl.: A61G 5/00, A61G 5/10, A47C 3/026

(54) **DISPOSITIF DE SIEGE INCLINABLE STATIONNAIRE OU ROULANT, NOTAMMENT POUR MALADE OU HANDICAPE**
STATIONÄRE ODER ROLLENDE VERSTELLBARE SITZVORRICHTUNG, INSBESONDERE FÜR KRANKEN ODER BEHINDERTEN
STATIONARY OR WHEELED RECLINING SEAT DEVICE, IN PARTICULAR FOR A SICK OR DISABLED PERSON

(30) Priorité: 21.12.1995 FR 9515280
(43) Date de publication de la demande: 10.12.1997
(73) Titulaire: Degonda-Rehab S.A., 1006 Lausanne (CH)
(72) Inventeur: DEGONDA, André, CH-1007 Lausanne (CH)
(74) Mandataire: Ravenel, Thierry Gérard Louis
(86) Numéro de dépôt international: CH9600436
(87) Numéro de publication internationale: WO97023187

(56) Documents cités:
- WO-A-92/08636
- CH-A- 681 772
- DE-U- 8 501 722
- DE-U- 8 805 510
- FR-A- 2 693 889
- GB-A- 2 029 334
- US-A- 2 986 200
- US-A- 3 950 026
- US-A- 4 555 121

## Description

La présente invention concerne un dispositif de siège inclinable, notamment pour un occupant malade ou handicapé, comprenant un bâti agencé pour reposer sur le sol, un siège monté sur le bâti au moyen d'au moins une articulation à axe horizontal transversal, pour être inclinable dans une gamme de positions d'inclinaison, et des moyens de positionnement agencés pour stabiliser le siège dans au moins une desdites positions lorsque le siège supporte le poids de l'occupant, dans lequel les moyens de positionnement comportent des moyens de blocage susceptibles de bloquer l'inclinaison du siège dans toute position dans ladite gamme et d'être commandés manuellement, et des moyens élastiques reliant le siège au bâti et définissant une position d'équilibre à vide lorsque le siège n'est pas occupé, les moyens élastiques étant agencés pour exercer sur le siège un couple de rappel en direction de la position d'équilibre à vide lorsque le siège a une position différente de celle-ci, le couple de rappel étant croissant lorsque le siège s'éloigne de ladite position d'équilibre, et dans lequel au moins certains des moyens élastiques sont associés à ladite articulation.

On connaît des dispositifs de sièges inclinables dans lesquels on peut modifier et bloquer l'inclinaison du siège manuellement, au moyen d'un mécanisme à crans. Le brevet US 2'986'200 montre par exemple une chaise roulante pour invalide dans laquelle l'articulation de basculement du siège est associée à un mécanisme de blocage et à des ressorts de rappel qui s'opposent au couple de basculement produit par le poids de l'occupant, afin de stabiliser le siège et permettre de le manoeuvrer avec peu d'efforts. Toutefois de tels dispositifs ne se sont pas imposés commercialement, car les ressorts doivent être relativement forts et ne permettent pas d'obtenir une bonne concordance entre la variation du couple de rappel et la variation du couple dû au poids de l'occupant. Il faut donc exercer une force assez importante pour mettre le siège dans une position éloignée de la position d'équilibre, ou pour l'y ramener.

La demande de brevet FR 2'693'889 (correspondant an préambule de la revendication 1) décrit un dispositif de fauteuil basculant ayant aussi des moyens élastiques associés à l'articulation, sous la forme d'un ressort de torsion, et des moyens de blocage disposés à distance de l'articulation, sous la forme d'un cylindre à fluide dont le piston freine le basculement et comporte une valve de blocage commandée par l'occupant. Quand il est débloqué, le piston ne peut pas contribuer au basculement du siège, mais seulement s'opposer à un mouvement rapide. Il en résulte que le ressort doit être relativement fort, comme dans l'art antérieur susmentionné.

En général, pour réduire le risque d'un basculement intempestif d'un siège de ce genre, il est prévu que l'axe d'articulation soit placé au voisinage d'une verticale passant par le centre de gravité de l'occupant. L'occupant pourrait alors commander les mouvements d'inclinaison par des mouvements de son corps, par exemple du buste, pour changer la position de son centre de gravité et produire ainsi un basculement du siège après déblocage. Cependant, il faut que ces mouvements du corps aient une certaine ampleur lorsque le centre de gravité doit passer d'un côté à l'autre de l'articulation de support. Dans un tel cas, s'ils sont assez faciles pour une personne valide, ils peuvent être pénibles, voire impossibles, pour un malade ou un handicapé. De plus, un déblocage prématuré ou un blocage trop tardif de l'organe de blocage peut conduire à des manoeuvres brusques et à des incidents.

Le brevet suisse 681 772 montre une chaise de bureau à siège inclinable monté sur une articulation élastique pourvue d'éléments en caoutchouc, ainsi que d'une butée avant et d'une butée arrière qui limitent la gamme de l'inclinaison possible. Il n'y a pas de moyens de blocage dans des positions intermédiaires. Un tel dispositif n'est pas applicable à un siège pour malade ou handicapé. Si on l'adaptait à une telle application, il exigerait des éléments élastiques particulièrement forts et lourds. Or une économie de poids est un critère important dans la conception d'un fauteuil roulant, en particulier à propulsion manuelle.

Par ailleurs, on connaît par la demande de brevet GB 2'029'334 un type de dispositif de siège inclinable dans lequel les moyens de positionnement sont formés par un actionneur manuel ou motorisé, par exemple un vérin linéaire hydraulique, pneumatique ou électrique, qui commande l'écartement entre deux points respectifs du bâti et du siège à une certaine distance de l'axe d'articulation. Pour qu'un occupant malade ou handicapé puisse modifier lui-même l'inclinaison du siège, l'actionneur doit pouvoir fonctionner lorsque le siège est occupé, donc être dimensionné de façon à produire une force assez grande pour vaincre le couple maximum résultant du poids de l'occupant dans n'importe quelle position du siège. Ceci influence négativement le poids, l'encombrement et le coût des moyens de positionnement, ainsi que leur consommation d'énergie. Si l'actionneur est manuel, la manoeuvre par un occupant malade ou handicapé peu s'avérer assez difficile et éprouvante.

La présente invention vise à perfectionner un dispositif de siège inclinable du genre indiqué en préambule, de façon à éviter les inconvénients précités des dispositifs de l'art antérieur en facilitant les manoeuvres d'inclinaison du siège, avec une construction simple, aussi légère que possible et peu coûteuse. Selon un but particulier de l'invention, tcutes les manoeuvres devraient pouvoir être produites avec des efforts relativement faibles, que ceux-ci soient exercés par l'occupant lui-même, par une autre personne ou par des moyens motorisés.

Dans ce but, un premier aspect de l'invention concerne un dispositif de siège inclinable tel que défini en préambule, caractérisé en ce que les moyens élastiques comprennent en outre un vérin à gaz agencé pour exercer une force entre le bâti et le siège à distance de l'axe d'articulation, ladite force étant sensiblement constante au moins lorsque les moyens de blocage sont débloqués.

Ainsi, il est possible d'obtenir, par l'action combinée des moyens élastiques associés à l'articulation et de la force du vérin à gaz, un couple de rappel qui varie non linéairement avec l'inclinaison du siège à partir de la position d'équilibre à vide ou en charge. En effet, le moment de la force du vérin à gaz peut varier au cours des mouvements d'inclinaison du siège, parce que la distance entre l'articulation et l'axe du vérin varie aussi. On peut choisir les points d'ancrage respectifs du vérin à gaz sur le bâti et sur le siège de façon à obtenir la variation appropriée, minimisant l'effort nécessaire pour la manoeuvre dans toute la gamme d'inclinaison. En général, la position d'équilibre à vide sera située plutôt vers l'avant et de préférence le vérin à gaz sera disposé de façon que sa force s'oppose à un basculement vers l'arrière, où le couple dû au poids de l'occupant est relativement grand. Ainsi, les moyens élastiques incorporés à l'articulation peuvent être moins forts, moins lourds et moins coûteux.

Il faut noter que dans l'art antérieur illustré par les documents US 2 986 200 et FR 2 693 889 cités plus haut, les moyens élastiques associés à l'articulation exercent un couple de rappel qui augmente linéairement avec l'inclinaison du siège à partir de la position d'équilibre. Au contraire, le couple dû au poids de l'occupant ne varie pas linéairement, mais selon une loi sinusoïdale par rapport à l'inclinaison. C'est pourquoi on n'arrive pas à obtenir une bonne correspondance entre ces deux couples dans la gamme des inclinaisons utiles avec les dispositifs de l'art antérieur. L'invention définie ci-dessus permet de pallier cet inconvénient par un choix appoprié des points d'ancrage du vérin à gaz.

De préférence, les moyens de blocage sont associés au vérin à gaz et agencés pour bloquer ou débloquer celui-ci sur commande, le vérin à gaz étant d'un type à force sensiblement constante lorsqu'il est débloqué. Comme le vérin à gaz sert à la fois de moyen élastique et de moyen de blocage, cela représente une économie de matériel et de poids. Lorsqu'il est bloqué, le vérin exerce la force de réaction nécessaire pour maintenir le siège dans la position choisie.

De préférence, l'axe de l'articulation est situé à proximité d'une verticale passant par le centre de gravité de l'occupant lorsque le siège est dans ladite position d'équilibre à vide. Le siège est de préférence inclinable vers l'avant et vers l'arrière par rapport à la position d'équilibre à vide.

Dans une forme de réalisation préférée du dispositif, les moyens élastiques comprennent au moins un palier élastique formant ladite articulation et comportant des éléments en caoutchouc agencés pour produire au moins une partie du couple de rappel.

En outre, on peut prévoir que le siège comporte une assise, montée sur le bâti, et un dossier monté de manière inclinable sur l'assise au moyen d'une autre articulation associée à des moyens élastiques de rappel sollicitant le dossier.

Dans une application particulièrement avantageuse de l'invention, le dispositif est réalisé sous la forme d'un fauteuil roulant ou d'une poussette pour malade ou handicapé. De préférence, le bâti comporte deux roues principales disposées suivant un axe central commun situé à proximité d'une verticale passant par le centre de gravité commun du dispositif et de l'occupant, au moins une roue avant orientable située en avant de l'axe central, et au moins une roulette arrière de sécurité agencée pour s'appuyer sur le sol au moins en cas de basculement du dispositif vers l'arrière autour de l'axe central. Ladite roulette arrière oeut avantageusement être mobile en hauteur sur le bâti, auquel elle est liée par des moyens élastiques de rappel susceptibles de la presser sur le sol au moins lorsque le dispositif tend à basculer vers l'arrière autour de l'axe central.

D'autres caractéristiques et avantages de la présente invention ressortiront de la description suivante d'une forme de réalisation préférée, présentée à titre d'exemple en référence aux dessins annexés, dans lesquels :
- La figure 1 est une vue latérale schématique d'un dispositif selon l'invention, dont le siège se trouve dans une position d'équilibre en charge;
- la figure 2 est une vue schématique de l'arrière du dispositif;
- la figure 3 représente en perspective un élément formant un palier élastique dans le dispositif des figures 1 et 2, et
- la figure 4 est un diagramme schématique représentant un exemple typique de courbe caractéristique couple-angle de pivotement d'un palier élastique selon la figure 3.

Le dispositif de siège inclinable selon l'invention, tel qu'il est représenté aux figures 1 et 2, est réalisé sous la forme d'une poussette pour malade ou handicapé. Cependant, le même principe de construction serait applicable à un siège stationnaire ou à un fauteuil roulant, que celui-ci soit propulsé par l'occupant lui-même ou par un entraînement motorisé incorporé au fauteuil.

La poussette 1 représentée comporte un bâti inférieur 2 et un siège inclinable 3 qui sont reliés par une articulation 4 à axe horizontal 5 et par un élément de retenue qui, dans le cas présent, est un vérin à gaz 6 pourvu d'un dispositif de blocage incorporé.

Le bâti 2 comporte principalement un châssis rigide composé de tubes métalliques longitudinaux 10, 11, transversaux 12 et verticaux 13, 14, deux roues principales latérales 15 centrées sur un axe transversal commun 16 et deux roues avant 17 librement orientables autour d'un axe vertical, les roues 15 et 17 reposant sur le sol 18 pour supporter l'ensemble de la poussette dans des conditions normales. Les deux roues principales 15 sont montées sur un essieu 19 qui est fixé au châssis, de préférence dans une position réglable longitudinalement. A l'arrière, le bâti 2 comporte encore deux béquilles coudées 20, portant chacune une roulette arrière de sécurité 21 qui, normalement, se trouve légèrement au-dessus du sol 18, mais peut s'y appuyer pour empêcher un éventuel basculement du fauteuil vers l'arrière autour de l'axe 16 si les roues avant 17 sont soulevées pour une raison quelconque. Dans cet exemple, les béquilles 20 sont emboîtées dans les tubes horizontaux 10 du châssis, où elles sont fixées dans une position réglable longitudinalement. On notera que le bâti 2, selon une variante, pourrait comporter une seule roue avant 17 et/bu une seule roulette arrière 21. On notera aussi qu'un tel bâti pourrait être équipé d'un système d'entraînement motorisé actionnant les roues principales 15, dans le cas d'un fauteuil roulant motorisé. Ce bâti pourrait aussi être celui d'un fauteuil roulant à entraînement manuel si les roues principales 15 étaient agencées en conséquence, notamment avec une poignée annulaire qui est à portée de main de l'occupant.

Le châssis du bâti 2 comporte en outre deux supports 22 sur lesquels sont fixés, au moyen de brides métalliques 23, deux paliers élastiques pivotants 24 qui seront décrits plus loin et sont alignés sur l'axe 5 pour former ensemble l'articulation 4.

Le siège 3 comporte un châssis métallique rigide 26 supportant un fauteuil rembourré 27 sur lequel prend place l'occupant 28. A l'avant, le châssis 26 porte un repose-pieds réglable 29. A l'arrière, il porte deux bras inclinés 30 munis de poignées 31 pour permettre à une personne auxiliaire de déplacer et diriger la poussette 1. L'une des poignées 31 est équipée d'une manette 32 qui commande, par exemple, grâce à une transmission à câble 33, le déblocage du vérin 6. De préférence, les bras 30 sont solidaires du dossier 34 du fauteuil 27 et sont montés sur le châssis 26 au moyen d'une paire d'articulations 35 permettant de régler l'inclinaison du dossier par rapport à l'assise 36 du fauteuil. Ces articulations peuvent aussi comporter des moyens élastiques de rappel, par exemple des éléments élastiques analogues à ceux des paliers 24. Pour permettre de réajuster la position du centre de gravité du siège et de l'occupant en fonction de la position du dossier, on peut prévoir un dispositif de translation longitudinale du châssis 26 par rapport à l'articulation 4, par exemple au moyen d'une manivelle actionnant un mécanisme à vis et écrou.

La figure 3 montre la structure d'un des paliers élastiques 24 formant l'articulation 4. Dans cet exemple, il s'agit d'un élément élastique ROSTA (marque déposée) du type DR-S, fabriqué par la société ROSTA-WERK AG à Hunzenschwil (Suisse). Cet élément comporte un tube extérieur carré 40 en acier, un tube intérieur carré 41 également en acier, disposé à l'intérieur du tube extérieur sans le toucher, et quatre blocs en caoutchouc 42 de forme prismatique à section approximativement triangulaire. Les blocs 42 sont disposés dans les coins du tube extérieur 40 et s'appuient chacun sur une face du tube intérieur 41 qui, dans sa position de repos, est tourné de 45° par rapport au tube extérieur 40, les blocs 42 étant légèrement comprimés entre les deux tubes. Lorsque le tube 40 est fixe, ce montage supporte élastiquement le tube intérieur 41 dans toutes les directions et lui permet de pivoter d'un angle ± α autour d'un axe 5 à partir de la position de repos, cet angle α pouvant atteindre au moins 30°. Dans le cas présent, une extrémité du tube 41 de chaque palier élastique 24 est fixée au châssis 26 du siège au moyen d'une bride métallique 44. Les blocs en caoutchouc 42 exercent sur le tube 41 un couple de rappel M qui croît progressivement avec l'angle α. Comme le montre la figure 4, cette progressivité n'est pas linéaire, la variation du couple M étant relativement faible pour les petites valeurs de l'angle α, et plus élevée quand l'angle devient plus grand. De plus, le diagramme déformation-contrainte des blocs de caoutchouc présente une hystérèse qui se traduit par un écart entre la courbe de charge 61 et la courbe de décharge 62, dans la figure 4. Ainsi, le palier élastique 24 constitue aussi un amortisseur pour toutes les vibrations d'un tube 40, 41 par rapport à l'autre, aussi bien en translation qu'en rotation.

Dans la forme de réalisation décrite ici, le vérin 6 est un ressort à gaz à force constante et à blocage automatique, du type BLOC-O-LIFT (marque déposée) fabriqué par la société STABILUS à Koblenz (Allemagne). Lorsqu'il est débloqué, il exerce une force de poussée constante F de 500 N. Son extrémité inférieure est articulée sur un support 45 solidaire d'une traverse 46 fixée aux tubes 10 du châssis dans une position réglable. Son extrémité supérieure est articulée en 47 à une extrémité arrière du châssis 26 du siège.

Comme le vérin 6 se trouve toujours à une certaine distance de l'axe d'articulation 5, sa force produit un couple permanent qui tend à redresser le siège. Lorsque celui-ci n'est pas occupé, ce couple fait basculer le siège vers l'avant et les paliers élastiques produisent un couple résistant croissant jusqu'à ce que les deux couples s'équilibrent, définissant ainsi une position d'équilibre à vide du siège. Cette position est réglable notamment par déplacement de la traverse 46, ce qui permet aussi de modifier le couple produit par la force F par rapport à l'axe 5 de l'articulation 4.

On notera toutefois que le vérin à gaz 6 ne doit pas obligatoirement être pourvu d'un dispositif de blocage. Celui-ci pourrait être un organe séparé du vérin, par exemple sous la forme décrite dans la demande de brevet FR 2 693 889. Cependant la combinaison décrite ici a l'avantage de réunir les deux fonctions de rappel et de blocage dans un seul organe, ce qui représente un gain de poids et de place.

De préférence, la position de l'articulation 4 par rapport au siège 3 est telle que lorsque l'occupant 28 repose normalement sur le siège, une verticale g1 passant par le centre de gravité G1 de l'occupant passe à proximité de l'axe 5 de l'articulation, au moins lorsque le siège se trouve dans la position dite d'équilibre à vide. Dans cette position, le siège est de préférence plutôt redressé, afin que le repose-pieds 29 ne soit pas trop haut et que l'occupant puisse s'asseoir facilement. Il est alors préférable que la verticale g1 se trouve légèrement en arrière de l'axe d'articulation 5, de sorte qu'il suffit de débloquer le vérin 6 pour que le siège s'incline automatiquement vers l'arrière sous l'effet du couple produit par la poids de l'occupant. Si l'on maintient le vérin 6 débloqué au moyen de la manette 32, le siège 3 se stabilise dans une position d'équilibre en charge, où le couple dû au poids de l'occupant est contrebalancé par le couple résultant des éléments élastiques 6 et 24. Il en résulte une position d'équilibre en charge propre à chaque position de l'occupant. Pour définir une autre position d'inclinaison, il suffit de lever ou baisser les poignées 31 et de relâcher la manette 32 pour bloquer le vérin 6 quand la position voulue est atteinte.

Dans une variante représentée en trait interrompu à la figure 2, la commande de déblocage du vérin 6 peut également comporter une poignée de commande 48 disposée sur le siège 3 de façon à être accessible à l'occupant, pour que celui-ci puisse manoeuvrer lui-même le siège. Cette commande remplace celle de la manette 32 dans le cas d'un fauteuil roulant. Lorsque l'occupant veut modifier lui-même l'inclinaison du siège 3, il modifie s'il le faut la position de son centre de gravité G1 en déplaçant une partie de son corps, par exemple en avançant légèrement sa tête, son buste ou un bras s'il veut basculer en avant, et il débloque le vérin 6. Le changement qui en résulte dans le couple dû à son poids produit alors le mouvement désiré, jusqu'à ce que le couple de rappel des éléments élastiques ait changé suffisamment pour maintenir le siège dans la nouvelle position d'équilibre en charge, même si la verticale g1 n'a pas changé de côté par rapport à l'axe d'articulation 5. Par conséquent, même un malade faible ou handicapé peut modifier sans effort l'inclinaison de son siège.

Dans la figure 1, on remarque que l'axe central 16 des roues principales 15 se trouve à proximité d'une verticale g2 passant par le centre de gravité commun G2 du dispositif 1 et de l'occupant 28, cette verticale étant légèrement en avant de l'axe 16 pour toute position du siège 3 afin que les roues avant 17 s'appuient au sol. Ainsi, il est facile de faire basculer vers l'arrière l'ensemble du dispositif 1, y compris son bâti 2, autour de l'axe 16 pour soulever les roues avant lorsqu'elles doivent franchir un obstacle tel qu'un seuil ou une bordure de trottoir. Le basculement est alors arrêté par les roulettes arrière 21. Les bras 20 peuvent aussi être montés sur le bâti 2 de manière élastique, par exemple au moyen d'éléments élastiques ROSTA analogues à ceux des paliers 24 et formant une articulation 50 (figure 1) à axe horizontal, de sorte que chaque roulette 21 est mobile en hauteur sur le bâti, selon un principe décrit dans la demande de brevet WO 96/15752 du même demandeur. Dans ce cas, les roulettes 21 peuvent s'appuyer légèrement sur le sol même dans la position normale du bâti conformément à la figure 1, où les roues avant 17 touchent aussi le sol, et leur force d'appui augmentera si l'ensemble du dispositif a tendance à basculer en arrière. En combinaison avec un tel appui élastique progressif de la ou des roulettes arrière 21, un siège inclinable selon la présente invention permet d'utiliser un changement d'inclinaison du siège pour déplacer aisément le centre de gravité de l'occupant afin de produire un transfert de charge des roues avant aux roulettes arrière ou vice versa, notamment pour mettre à profit l'élasticité de l'appui sur les roulettes arrière. Par exemple lorsque l'occupant d'un tel fauteuil roulant, motorisé ou non, doit descendre une voie en forte pente, il peut incliner son siège vers l'arrière, d'une part pour compenser l'inclinaison du bâti vers l'avant en raison de la pente du sol, et d'autre part afin de délester les roues avant et charger plus les roues principales, qui sont celles sur lesquelles il a des moyens d'action pour la propulsion, le freinage et la direction de son fauteuil. En accentuant encore l'inclinaison, il peut même faire basculer le bâti vers l'arrière pour soulever les roues avant, par exemple afin de les faire passer sur un obstacle. L'énergie potentielle ainsi accumulée dans les ressorts de rappel des roulettes arrière 21 est réutilisable lors du redressement du fauteuil, notamment pour faciliter la montée des roues principales sur l'obstacle. Ce phénomène et ses applications avantageuses sont décrit en détail dans la demande de brevet précitée.

L'homme du métier comprendra que si le vérin à gaz 6 décrit plus haut était remplacé par un simple organe de blocage, c'est-à-dire si l'on se passait de la poussée constante exercée par ce vérin, le couple de rappel serait alors produit uniquement par les paliers élastiques 24. Cependant, le vérin 6 a l'avantage d'exercer une précontrainte sur les paliers élastiques, d'où résulte un plus fort couple de rappel dès que le siège s'écarte de sa position d'équilibre. De plus, on rappelera que le choix de la position du vérin 6 permet d'ajuster sa distance à l'axe de l'articulation et donc de moduler le couple produit par sa force F.

Une autre variante consiste à réaliser l'articulation 4 au moyen de paliers ordinaires, le couple de rappel étant alors assuré par un ou plusieurs éléments à ressorts reliant le siège 3 au bâti 2, par exemple avec un ressort de torsion associé à l'articulation 4.

Dans une autre variante non représentée, le dispositif peut être stationnaire et dépourvu de roues. Dans ce cas, le bâti 2 peut être un simple socle reposant sur le sol, ou généralement n'importe quelle structure apte à supporter le siège 3 et l'articulation 4, par exemple dans un cabinet médical ou dentaire, ou dans un véhicule.

## Revendications

1. Dispositif de siège inclinable, notamment pour un occupant malade ou handicapé, comprenant un bâti (2) agencé pour reposer sur le sol, un siège (3) monté sur le bâti au moyen d'au moins une articulation (4) à axe horizontal transversal, pour être inclinable dans une gamme de positions d'inclinaison, et des moyens de positionnement agencés pour stabiliser le siège (3) dans au moins une desdites positions lorsque le siège supporte le poids de l'occupant, dans lequel les moyens de positionnement comportent des moyens de blocage (6, 32, 33, 48) susceptibles de bloquer l'inclinaison du siège dans toute position dans ladite gamme et d'être commandés manuellement, et des moyens élastiques (6, 24) reliant le siège (3) au bâti (2) et définissant une position d'équilibre à vide lorsque le siège n'est pas occupé, les moyens élastiques (6, 24) étant agencés pour exercer sur le siège un couple de rappel en direction de la position d'équilibre à vide lorsque le siège a une position différente de celle-ci, le couple de rappel étant croissant lorsque le siège s'éloigne de ladite position d'équilibre, et dans lequel au moins certains (24) des moyens élastiques sont associés à ladite articulation (4), **caractérisé en ce que** les moyens élastiques comprennent en outre un vérin à gaz (6) agencé pour exercer une force (F) entre le bâti (2) et le siège (3) à distance de l'axe d'articulation (5), ladite force (F) étant sensiblement constante au moins lorsque les moyens de blocage (6, 32, 33, 48) sont débloqués.

2. Dispositif selon la revendication 1, **caractérisé en ce que** les moyens de blocage (6, 32, 33, 48) sont associés au vérin à gaz (6) et agencés pour bloquer ou débloquer celui-ci sur commande.

3. Dispositif selon l'une des revendications précédentes, **caractérisé en ce que** le vérin à gaz (6) est articulé sur un support (45) dont la position est réglable longitudinalement sur le bâti (2).

4. Dispositif selon l'une des revendications précédentes, **caractérisé en ce que** l'axe (5) de l'articulation (4) est situé à proximité d'une verticale passant par le centre de gravité (G1) de l'occupant (28) lorsque le siège (3) est dans ladite position d'équilibre à vide.

5. Dispositif selon l'une des revendications précédentes, **caractérisé en ce que** le siège (3) est inclinable vers l'avant et vers l'arrière par rapport à la position d'équilibre à vide.

6. Dispositif selon l'une des revendications précédentes, **caractérisé en ce que** les moyens élastiques comprennent au moins un palier élastique (24) formant ladite articulation (4) et comportant des éléments en caoutchouc (42) agencés pour produire au moins une partie du couple de rappel.

7. Dispositif selon la revendication 6, **caractérisé en ce que** ladite articulation (4) est formée par une paire desdits paliers élastiques (24).

8. Dispositif selon l'une des revendications précédentes, **caractérisé en ce que** le siège (3) comporte une assise (36), montée sur le bâti, et un dossier (34) monté de manière inclinable sur l'assise au moyen d'une autre articulation (35) associée à des moyens élastiques de rappel sollicitant le dossier.

9. Dispositif selon l'une des revendications précédentes, **caractérisé en ce qu'**il est réalisé sous la forme d'un fauteuil roulant ou d'une poussette pour malade ou handicapé.

10. Dispositif selon la revendication 9, **caractérisé en ce que** le bâti (2) comporte deux roues principales (15) disposées suivant un axe central commun (16) situé à proximité d'une verticale passant par le centre de gravité commun (G2) du dispositif et de l'occupant, au moins une roue avant orientable (17) située en avant de l'axe central, et au moins une roulette arrière de sécurité (21) agencée pour s'appuyer sur le sol au moins en cas de basculement du dispositif vers l'arrière autour de l'axe central.

11. Dispositif selon la revendication 10, **caractérisé en ce que** ladite roulette arrière (21) est mobile en hauteur sur le bâti, auquel elle est liée par des moyens élastiques de rappel (50) susceptibles de la presser sur le sol au moins lorsque le dispositif tend à basculer vers l'arrière autour de l'axe central (16).

## Patentansprüche

1. Vorrichtung mit neigbarem Sitz, insbesondere für einen kranken oder behinderten Benutzer, umfassend einen Rahmen (2), der so beschaffen ist, daß er auf dem Boden steht, einen Sitz (3), der an dem Rahmen wenigstens mittels eines Gelenks (4) mit transversaler horizontaler Achse angebracht ist, damit er in einem Bereich von Neigungspositionen neigbar ist, und Positionierungsmittel, die so beschaffen sind, daß sie den Sitz (3) wenigstens in einer der Positionen stabilisieren, wenn der Sitz das Gewicht des Benutzers trägt, wobei die Positionierungsmittel Verriegelungsmittel (6, 32, 33, 48), die die Neigung des Sitzes in jeder Position in dem Bereich verriegeln und manuell gesteuert werden können, und elastische Mittel (6, 24), die den Sitz (3) mit dem Rahmen (2) verbinden und eine unbelastete Gleichgewichtsposition definieren, wenn der Sitz nicht besetzt ist, umfassen, wobei die elastischen Mittel (6, 24) so beschaffen sind, daß sie auf den Sitz ein Rückstellmoment in Richtung der unbelasteten Gleichgewichtsposition ausüben, wenn der Sitz eine hiervon verschiedene Position hat, wobei das Rückstellmoment mit zunehmender Entfernung des Sitzes aus der Gleichgewichtsposition ansteigt, wobei wenigstens bestimmte (24) der elastischen Mittel dem Gelenk (4) zugeordnet sind, **dadurch gekennzeichnet, daß** die elastischen Mittel außerdem einen Gasdruckzylinder (6) umfassen, der so beschaffen ist, daß er in einem Abstand von der Gelenkachse (5) eine Kraft (F) zwischen dem Rahmen (2) und dem Sitz (3) ausübt, wobei die Kraft (F) wenigstens dann, wenn die Verriegelungsmittel (6, 32, 33, 48) entriegelt sind, im wesentlichen konstant ist.

2. Vorrichtung nach Anspruch 1, **dadurch gekennzeichnet, daß** die Verriegelungsmittel (6, 32, 33, 48) dem Gasdruckzylinder (6) zugeordnet und so beschaffen sind, daß sie diesen auf Befehl ver- oder entriegeln.

3. Vorrichtung nach einem der vorhergehenden Ansprüche, **dadurch gekennzeichnet, daß** der Gasdruckzylinder (6) an einem Träger (45) angelenkt ist, dessen Position in Längsrichtung des Rahmens (2) einstellbar ist.

4. Vorrichtung nach einem der vorhergehenden Ansprüche, **dadurch gekennzeichnet, daß** sich die Achse (5) des Gelenks (4) in der Nähe einer Vertikalen befindet, die durch den Schwerpunkt (G1) des Benutzers (28) verläuft, wenn sich der Sitz (3) in der unbelasteten Gleichgewichtsposition befindet.

5. Vorrichtung nach einem der vorhergehenden Ansprüche, **dadurch gekennzeichnet, daß** der Sitz (3) in bezug auf die unbelastete Gleichgewichtsposition nach vorn und nach hinten neigbar ist.

6. Vorrichtung nach einem der vorhergehenden Ansprüche, **dadurch gekennzeichnet, daß** die elastischen Mittel wenigstens ein elastisches Lager (24) umfassen, das das Gelenk (4) bildet und Gummielemente (42) umfaßt, die so beschaffen sind, daß sie wenigstens einen Teil des Rückstellmoments erzeugen.

7. Vorrichtung nach Anspruch 6, **dadurch gekennzeichnet, daß** das Gelenk (4) aus einem Paar der elastischen Lager (24) gebildet ist.

8. Vorrichtung nach einem der vorhergehenden Ansprüche, **dadurch gekennzeichnet, daß** der Sitz (3) ein Sitzkissen (36), das an dem Rahmen angebracht ist, sowie eine Rückenlehne (34) umfaßt, die mittels eines weiteren Gelenks (35), dem die Rückenlehne vorbelastende elastische Rückstellmittel zugeordnet sind, an dem Sitzkissen neigbar angebracht ist.

9. Vorrichtung nach einem der vorhergehenden Ansprüche, **dadurch gekennzeichnet, daß** sie in Form eines Rollstuhls oder eines Kranken- oder Behindertenstuhls ausgeführt ist.

10. Vorrichtung nach Anspruch 9, **dadurch gekennzeichnet, daß** der Rahmen (2) zwei Haupträder (15), die an einer gemeinsamen Mittelachse (16) angeordnet sind, die sich in der Nähe einer durch den gemeinsamen Schwerpunkt (G2) der Vorrichtung und des Benutzers verlaufenden Vertikalen befindet, wenigstens ein einschlagbares Vorderrad (17), das sich vor der Mittelachse befindet, und wenigstens eine hintere Sicherheitsrolle (21), die so beschaffen ist, daß sie sich zumindest bei einem Kippen der Vorrichtung nach hinten um die Mittelachse auf dem Boden abstützt, umfaßt.

11. Vorrichtung nach Anspruch 10, **dadurch gekennzeichnet, daß** die hintere Rolle (21) in der Höhe am Rahmen beweglich ist, wobei diese Rolle mit dem Rahmen über elastische Rückstellmittel (50) verbunden ist, die sie wenigstens dann gegen den Boden pressen können, wenn die Vorrichtung zu einem Kippen nach hinten um die Mittelachse (16) tendiert.

## Claims

1. Inclinable seat arrangement, in particular for a sick or handicapped occupant, comprising a framework (2) arranged to rest on the ground, a seat (3) mounted on the framework by means of at least one articulation (4) with a horizontal transverse axis so as to be inclinable in a range of inclined positions, and positioning means arranged so as to stabilize the seat (3) in at least one of said positions when the seat supports the weight of the occupant, in which the positioning means include blocking means (6, 32, 33, 48) adapted to block the inclination of the seat in every position within said range and to be manually controlled, and elastic means (6, 24) coupling the seat (3) to the framework (2) and defining a no-load equilibrium position when the seat is not occupied, the elastic means (6, 24) being arranged to exert a return couple on the seat toward the no-load equilibrium position whenever the seat occupies a position different therefrom, the return couple increasing as the seat is moved away from said equilibrium position, and in which at least certain (24) of the elastic means are associated with said articulation(4), **characterized in that** the elastic means further comprise a gas thrustor (6) arranged to exert a force (F) between the framework (2) and the seat (3) at a distance from the articulation axis (5), said force (F) being substantially constant at least when the blocking means (6, 32, 33, 48) are unblocked.

2. Arrangement according to claim 1, **characterized in that** the blocking means (6, 32, 33, 48) are associated with the gas thrustor (6) and arranged so as to block or unblock the latter upon order.

3. Arrangement according to any of the preceding claims, **characterized in that** the gas thrustor (6) is hinged on a support (45), the position of which is longitudinally ajustable on the framework (2)

4. Arrangement according to any of the preceding claims, **characterized in that** the axis (5) of the articulation (4) is located proximate a vertical line passing through the center of gravity (G1) of the occupant whenever the seat (3) is in said no-load equilibrium position.

5. Arrangement according to any of the preceding claims, **characterized in that** the seat (3) is inclinable toward the front and toward the rear relative to the no-load equilibrium position.

6. Arrangement according to any of the preceding claims, **characterized in that** the elastic means comprise at least one elastic bearing (24) forming said articulation (4) and including rubber elements (42) arranged to produce at least a part of the return couple.

7. Arrangement according to claim 6, **characterized in that** said articulation (4) is formed of a pair of said elastic bearings (24).

8. Arrangement according to any of the preceding claims, **characterized in that** the seat (3) includes a sole plate (36) mounted on the framework and a back support (34) inclinably mounted on the sole plate by means of another articulation (35) associated with elastic return means acting on the back support.

9. Arrangement according to any of the preceding claims, **characterized in that** it is made in the form of a wheeled armchair or pushchair for the sick or handicapped.

10. Arrangement according to claim 9, **characterized in that** the framework (2) includes two principal wheels (15) arranged along a common central axis (16) located proximate a vertical line passing through the common center of gravity (G2) of the arrangement and of the occupant, at least one directable front wheel (17) located ahead of the central axis, and at least one rear safety roller (21) arranged so as to bear on the ground at least in the event of tipping over of the arrangement toward the rear about the central axis.

11. Arrangement according to claim 10, **characterized in that** said rear roller (21) is movable in height on the framework to which it is connected by elastic return means (50) adapted to press it onto the ground at least when the arrangement tends to tip over toward the rear about the central axis (16).
